# EUROPÄISCHE PATENTSCHRIFT

(11) **EP 0 103 192 B1**
(45) Veröffentlichungstag und Bekanntmachung des Hinweises auf die Patenterteilung: **11.06.1986**
(21) Anmeldenummer: 83108034.6
(22) Anmeldetag: 13.08.1983
(51) Int. Cl.: E04C 1/42, E04B 2/02

(54) **Glasbaustein, Wandteil aus Glasbauelementen, und Verfahren zum Verlegen und Einbauen solcher Glasbauelemente**
Glass brick, wall of glass building elements and method of laying and erecting the same
Brique en verre, mur d'éléments en verre et procédé pour poser et monter de tels élément en verre

(30) Priorität: 09.09.1982 DE 3233470; 02.05.1983 DE 3315942
(43) Veröffentlichungstag der Anmeldung: 21.03.1984
(73) Patentinhaber: VEGLA Vereinigte Glaswerke GmbH, D-52066 Aachen (DE)
(72) Erfinder: Wefels, Peter, Dipl.-Ing., D-4650 Gelsenkirchen (DE)
(74) Vertreter: Biermann, Wilhelm, Dr.-Ing.

## Beschreibung

Die Erfindung betrifft einen Glasbaustein mit einer maßgenauen Umrahmung aus Kunststoff, die auf ihren Umfangsflächen mit Vorsprüngen und Vertiefungen zum paßgerechten Verlegen der Glasbausteine versehen ist.

Es sind Glasbausteine dieser Art bekannt, bei denen die maßgenaue Umrahmung mit nut- und federartigen Aussparungen bzw. Vorsprüngen versehen ist, die beim Aufbau eines Wandteils aus solchen Glasbausteinen ineinandergreifen und als Zentriermittel dienen (DE-A-22 63 127). Die Umrahmung kann dabei auch so ausgebildet sein, daß sie mit seitlichen Vorsprüngen versehen ist, die bis auf den Glasrand eines anliegenden Glasbausteins reichen, während die Umrahmung des anliegenden Glasbausteins um das Maß dieser Vorsprünge vom Rand zurückversetzt endet.

Die bekannten umrahmten Glasbausteine werden an ihren Stoßflächen unter Zwischenschaltung eines Klebers miteinander verklebt. Die ineinandergreifenden Vorsprünge und Vertiefungen geben den Glasbausteinen, mit denen sie zusammenwirken, keinen gegenseitigen Halt, sondern verhindern lediglich das gegenseitige Verschieben in einer Richtung. Bis zum Abbinden des Klebers ist also eine gegenseitige Verschiebung der Glasbausteine in den beiden anderen Richtungen möglich, die nach dem Abbinden des Klebers nicht mehr korrigiert werden kann.

Der Erfindung liegt die Aufgabe zugrunde, einen Glasbaustein der eingangs genannten Art so weiterzubilden, daß der Aufbau eines Wandteils aus solchen Glasbausteinen weiter vereinfacht und erleichtert wird. Dabei soll insbesondere die Umrahmung so ausgebildet sein, daß die Glasbauelemente ohne Zwischenschaltung einer Klebeschicht zu einer fest zusammenhaltenden Wand miteinander verbunden werden können. Die Stoßfugen der aneinanderstoßenden Glasbauelemente sollen dabei gegen eindringendes Wasser dicht sein, so daß eine aus derartigen Glasbauelementen aufgebaute Wand sich sowohl hinsichtlich ihrer mechanischen Belastbarkeit wie bezüglich ihrer Dichtigkeit gegenüber Feuchtigkeit auch für die Erstellung von Außenwänden eignet.

Erfindungsgemäß wird diese Aufgabe dadurch gelöst, daß die Umfangsflächen der Umrahmung einerseits mit dreidimensionalen, die gegenseitige Lage der Bauelemente in zwei räumlichen Richtungen festlegenden, eine feste Steckverbindung ermöglichenden Vorsprüngen und Ausnehmungen, und andererseits entlang den Schmalseiten mit tragenden rahmenförmigen Vorsprüngen versehen sind, und daß die Umrahmung aus einem Kunststoff mit geschlossener Oberfläche und einer Shore-D-Härte von 70 bis 85 besteht.

Durch die erfindungsgemäße geometrische Gestaltung der Umfangsflächen, verbunden mit den besonderen Werkstoffeigenschaften des Materials der Umrahmung, erfolgt eine gezielte geringfügige elastische Deformation der Umrahmung im Bereich der gegeneinander anliegenden und die Druckbelastung übernehmenden rahmenartigen Vorsprünge, die für eine sichere Abdichtung der Stoßfugen gegen eindringendes Wasser sorgt. Dadurch wird der Verzicht auf Klebeschichten ermöglicht, und sowohl die feste Verbindung der Elemente untereinander als auch die dauerhafte Abdichtung gegen eindringendes Wasser durch die Gestaltung und Materialauswahl der Umrahmung gewährleistet. Das bedeutet nicht nur eine wesentliche Vereinfachung beim Verlegen, d.h. beim Aufbau eines Wandteils, sondern hat auch zur Folge, daß die Wandteile später jederzeit wieder demontiert, und die Glasbausteine für den Aufbau eines anderen Wandteils ohne weiteres wieder verwendet werden können.

Weitere Einzelheiten und Vorteile der Erfindung ergeben sich aus den Unteransprüchen und aus der nachfolgenden Beschreibung verschiedener Ausführungsbeispiele anhand der Zeichnungen.

Von den Zeichnungen zeigt
Fig. 1 eine erste Ausführungsform eines erfindungsgemäß ausgebildeten Glasbausteins in einer perspektivischen Gesamtansicht;
Fig. 2 eine Schnittdarstellung im Bereich der miteinander zusammenwirkenden Verbindungselemente zweier Glasbausteine nach Fig.1;
Fig. 3 eine zweite Ausführungsform eines erfindungsgemäßen Glasbausteins in perspektivischer Darstellung;
Fig. 4 eine weitere Ausführungsform eines erfindungsgemäßen Glasbausteins, ebenfalls in perspektivischer Darstellung;
Fig. 5 eine Schnittdarstellung entlang der Linie V-V in Fig. 4 im Übergangsbereich zweier zusammengesetzter Glasbausteine;
Fig. 6 eine weitere Ausführungsform eines erfindungsgemäßen Glasbausteins in perspektivischer Darstellung;
Fig. 7 eine Schnittdarstellung entlang der Linie VII-VII in Fig.6 im Übergangsbereich zweier zusammenwirkender Glasbausteine, und
Fig. 8 einen erfindungsgemäß aufgebauten Wandteil.

Der eigentliche Glaskörper 1 des Glasbausteins besteht aus zwei Halbsteinen 1 und 1 b (Fig. 2), die unter Bildung einer Schweißnaht 2 miteinander verschweißt sind. Anstelle von geschweißten Glasbausteinen können selbstverständlich auch nach anderen Verfahren hergestellte Glasbausteine mit der erfindungsgemäßen Umrahmung 3 versehen sein. Es ist unter Umständen sogar möglich, statt eines vollständigen Glasbausteins zwei noch nicht miteinander verbundene Halbsteine zu verwenden, und diese in der richtigen position zueinander mit der Umrahmung zu versehen, die in diesem Fall außer der erfindungsgemäßen Funktion auch noch die Aufgabe hat, für die feste Verbindung und die Abdichtung des zusammengesetzten Glasbausteins zu sorgen.

Die Umrahmung 3 ist als geschlossener maßgenauer Rahmen auf der gesamten Umfangsfläche des Glaskörpers 1 angeordnet. Die Außenabmessungen der Umrahmung 3 haben enge Maßtoleranzen, so daß die miteinander zusammenwirkenden Flächen sich dicht gegeneinander legen, und die Verbindungsvorsprünge bzw. -vertiefungen nach dem Zusammenstecken einen festen Sitz gewährleisten.

Die Herstellung der Umrahmung 3 erfolgt beispielsweise in an sich bekannter Weise nach dem sogenannten "Reaktions-Schaum-Gießverfahren", das auch als RIM-Verfahren (Reaction-Injection-Molding) bekannt ist. Dabei wird der Kunststoff in flüssiger Form innerhalb eines entsprechend gestalteten Formwerkzeugs auf die Umfangsfläche des Glaskörpers 1 aufgespritzt. Der Kunststoff härtet in dem Formwerkzeug aus, so daß dem Formwerkzeug der fertig umrahmte Glasbaustein entnommen wird.

Zur Erhöhung der Haftung des Kunststoffs an der Glasoberfläche kann man auf den jeweiligen Kunststoff abgestimmte Haftverbesserer oder "primer" anwenden, die vor dem Einlegen des Glaskörpers in das Formwerkzeug auf die Umfangsfläche des Glaskörpers aufgebracht werden. Solche Haftverbesserer sind handelsüblich und werden entsprechend dem für die Umrahmung verwendeten Kunststoff ausgewählt.

Zur weiteren Haftverbesserung der Umrahmung 3 auf dem Glaskörper 1 kann man die Umfangsfläche 4 derart aufrauhen bzw. mit einer Struktur versehen, daß die mit dem Kunststoff der Umrahmung in Kontakt stehende Oberfläche wesentlich größer ist als im glatten Zustand. Diese gewünschte Vergrößerung der Glasoberfläche wird durch entsprechende Gestaltung der Formwände der preßformen erreicht, mit denen die Halbsteine 1 a, 1 b gepreßt werden. Eine ausreichende Vergrößerung der Glasoberfläche läßt sich durch eine Riffelung, Nörpelung oder sonstige Aufrauhung der Wand der preßform erreichen.

Die äußere Umfangsfläche der Umrahmung 3 setzt sich bei dem in Fig. 1 und 2 dargestellten Beispiel zusammen aus einer zentralen ebenen Fläche 5, den aus dieser Fläche 5 hervorragenden Verbindungsvorsprüngen 10, den in die Umrahmung hineinragenden Verbindungsausnehmungen 12, den Schmalseiten 13 und den entlang den Schmalseiten 13 angeordneten, aus der Fläche 5 herausragenden leistenartigen tragenden Vorsprüngen 7. Diese Vorsprünge 7 bilden die eigentlichen kraftübertragenden Kontaktflächen zwischen den einzelnen Glasbausteinen.

Die Vorsprünge 7 sind durch eine nutförmige Vertiefung 8 voneinander getrennt. Jede obere ebene Begrenzungsfläche der Vorsprünge 7 hat eine Breite B von etwa 2 bis 4 mm, und die nutförmige Vertiefung 8 hat eine Breite b von 1 bis 3 mm, vorzugsweise von etwa 2 mm. Durch diese Gestaltung der Vorsprünge 7 wird in Verbindung mit der elastischen Verformbarkeit des die Umrahmung bildenden Kunststoffs eine Dichtung mit günstigen Dichteigenschaften geschaffen. Die nutförmigen Vertiefungen 8 der nebeneinander angeordneten Glasbausteine in einem aus diesen Glasbausteinen aufgebauten Wandteil stehen miteinander in Verbindung, und die senkrecht verlaufenden nutförmigen Vertiefungen 8 bilden gewissermaßen rinnenartige Hohlräume, durch die gegebenenfalls durch die erste Dichtfläche eingedrungenes Wasser ablaufen kann.

Die Verbindungsvorsprünge 10 haben die Form von Kreiszylindern. Ihr Durchmesser d beträgt bei einer Gesamtdicke D des Glasbausteins von 80 mm etwa 40 mm. Die hohlzylinderförmigen Vertiefungen 12 haben entsprechende Abmessungen.

Bezogen auf die ebene Begrenzungsfläche 5 haben die Dichtvorsprünge 7 eine Höhe H von beispielsweise 0,6 mm. Beim Zusammenfügen der Glasbausteine entsteht dadurch zwischen den ebenen Begrenzungsflächen 5 ein Hohlraum mit einer Höhe von 1,2 mm. Dieser Hohlraum dient für die Einlage von Armierungsbändern 14. Die Armierungsbänder 14 weisen in den durch die Vorsprünge 10 bzw. Vertiefungen 12 - vorgegebenen Abständen gestanzte Löcher 15 auf, und bestehen aus einem 1 mm dicken Metallband. Je nach den statischen Anforderungen, die an das Wandteil gestellt werden, können die Armierungsbänder 14 aus einem hierfür geeigneten Metall bestehen, wie z.B. Aluminium bei geringeren statischen Anforderungen, oder Edelstahl bei sehr hohen statischen Anforderungen.

Zwischen den Armierungsbändern 14 und den ebenen Begrenzungsflächen 5 besteht ein Spiel von etwa 0,2 mm. Um dieses Maß können sich die Dichtvorsprünge 7 im Extremfall zusammendrücken, wodurch die Abdichtung weiter verbessert wird.

Die Umrahmung 3 besteht aus einem Integralschaumstoff, das heißt einem Kunststoff mit einer ungeschäumten Deckschicht und einem geschäumten Kern. Besonders geeignet ist z.B. ein harter Polyurethan-Integralschaumstoff mit einer formgeschäumten Rohdichte von 400 bis 700 kg/m³, einem 8iege-E-Modul nach DIN 53 423 von 950 bis 1100 Mpa, einer Druckfestigkeit nach DIN 53 421 bei 10 % Stauchung von 10 bis 18 Mpa, einer Shore-D-Härte nach DIN 53 505 von 70 bis 85, und einer linearen Wärmedehnzahl nach DIN 53 122 von < 100 m/m.K.10⁶, jeweils bei einer Rohdichte von 600 kg/m3. Bei diesen Integralschaumstoffen kommt den Eigenschaften der kompakten Deckschicht eine entscheidende Rolle zu. Diese Deckschicht hat neben der geschlossenen Oberfläche auch einen deutlich höheren E-Modul als der Integralwerkstoff. Der E-Modul der Deckschicht kann Werte bis 2000 Mpa annehmen. Die genannten Bedingungen erfüllt in zufriedenstellender Weise beispielsweise der Integralschaumstoff der Fa. BAYER mit dem Handelsnamen BAYDUR 6510 F. Dieser Werkstoff hat bei einer Rohdichte von 600 kg/m³ einen Biege-E-Modul von 1050 Mpa, eine Druckfestigkeit von 12 Mpa, eine Shore-D-Härte von 79, und eine lineare Wärmedehnzahl von 90 m/m.K.10⁶. Den beiden zu dem Polyurethan reagierenden Polyol- und Isocyanat-Komponenten wird beim Mischen ein flüssiges Treibmittel zugesetzt, wodurch das bei der Reaktion der Komponenten entstehende Polyurethan aufschäumt.

Anstelle eines Integralschaumstoffs kommen auch andere Kunststoffe, beispielsweise thermoplastische Kunststoffe, für die Umrahmung infrage, soweit ihre Werkstoffeigenschaften, insbesondere ihre Druckfestigkeit und ihre elastischen Eigenschaften, mit denen der genannten Integralschaumstoffe vergleichbar sind.

Auf dem Umfang der Umrahmung 3 können die Vorsprünge lo und die Vertiefungen 12 für die Steckverbindungen grundsätzlich in beliebiger Anordnung angebracht sein. So können z.B. zwei einander gegenüberliegende Seiten mit Vorsprüngen 10, und die beiden anderen einander gegenüberliegenden Seiten mit Vertiefungen 12 versehen sein. Stattdessen kann man aber auch je zwei aneinander angrenzende Seiten mit Vorsprüngen und Vertiefungen versehen, oder, wie bei den dargestellten Ausführungsbeispielen, jeweils abwechselnd einen Vorsprung 10 und eine Vertiefung 12 auf jeder Seite der Umfangsfläche vorsehen.

Bei dem in Fig. 3 dargestellten Ausführungsbeispiel sind in der Umrahmung 3 an den Stellen, die für die eigentlichen Funktionen der Umrahmung 3 hinsichtlich der statischen Eigenschaften und der Dichtigkeit eines aus solchen Glasbausteinen zusammengesetzten Wandteils keine Bedeutung haben, Vertiefungen 16, 17, 18 vorgesehen. Durch diese Vertiefungen 16,17,18 wird die Menge des Kunststoffmaterials der Umrahmung 3 wesentlich reduziert, was einen Kostenvorteil mit sich bringt, der insbesondere dann ins Gewicht fällt, wenn der verwendete Kunststoff verhältnismäßig teuer ist.

Die Umrahmung 3 des Glasbausteins kann ferner, wie es in dem Ausführungsbeispiel nach Fig. 4 dargestellt ist, in der Mitte mit Längsnuten 19,19' versehen sein, die bis auf den Boden der Vertiefungen 16, 17, 18 reichen. Diese Längsnuten 19, 19' dienen dazu, einen Spanndraht 20, beispielsweise aus hochfestem Edelstahl, einzulegen. Mit einem solchen Spanndraht 20, der an dem einen Ende einer Reihe von Glasbausteinen mit Hilfe einer in der Vertiefung 17 angeordneten Scheibe 21 an dem Glasbaustein verankert ist, und der am anderen Ende der Glasbausteinreihe beispielsweise mit Hilfe einer Gewindemutter 22, einer Scheibe 23 und eines am Ende des Spanndrahtes 20 angeordneten Gewindes 24 an dem betreffenden Glasbaustein angreift, lassen sich die Glasbausteine innerhalb eines Wandteils gegeneinander verspannen. Auf diese Weise kann man den erforderlichen Anpreßdruck erzeugen, der für eine dichte Verbindung erforderlich ist. Gegebenenfalls kann man mit Hilfe solcher Spanndrähte 20 auch vollständige Wandteile vorfertigen, und diese als Fertigbauteile an die Baustelle transportieren und einbauen. Es ist auch möglich, solche Spanndrähte 20 sowohl in horizontaler als auch in vertikaler Richtung anzubringen. In diesem Fall werden die horizontalen Längsnuten 19 und die vertikalen Längsnuten 19' gegeneinander versetzt außermittig angeordnet, so daß die horizontalen und die vertikalen Spanndrähte in zwei nebeneinanderliegenden Ebenen liegen.

Die Verbindung der Glasbausteine mit Hilfe solcher Spanndrähte eignet sich insbesondere auch für solche Fälle, in denen die Glasbausteine nicht zu ebenen Wandflächen zusammengesetzt werden, sondern beispielsweise zu zylindrisch gewölbten Wandflächen. In solchen Fällen brauchen lediglich die Umfangsflächen der Umrahmung auf einer oder mehreren Seiten mit der gewünschten Neigung ausgebildet zu werden, so daß zwei aneinandergrenzende Steine einen von 180 Grad verschiedenen Winkel bilden. Diese Methode der gegenseitigen Vorspannung mit Hilfe eines Spanndrahtes hat auch den Vorteil, daß die erforderlichen Anpreßkräfte ausschließlich in dem Wandteil selbst erzeugt werden, ohne daß dadurch die angrenzenden Bauwerkteile unter Spannung gesetzt werden.

In der in Fig. 5 gezeigten Schnittdarstellung erkennt man innerhalb der Längsnut 19 den Spanndraht 20. Außerdem zeigt diese Darstellung eine Möglichkeit,, wie bei besonders hohen Anforderungen an die Wasserdichtigkeit einer aus den erfindungsgemäßen Glasbausteinen bestehenden Wand eine zusätzliche Abdichtung erreicht werden kann. Zu diesem Zweck werden nach der Montage des Wandteils in der durch die Vorsprünge 7 gebildeten Kontaktebene an ausgewählten Stellen, beispielsweise in der Mitte der Schmalseiten 13, bis zu der Nut 8' reichende Bohrungen 26 angebracht. Durch diese Bohrungen 26 wird mit Hilfe einer geeigneten, mit einer in die Bohrung 26 einführbaren Kanüle versehenen Spritzvorrichtung eine spritzfähige dauerelastische Dichtmasse 27, beispielsweise auf Silikonbasis, unter Druck eingespritzt. Die Dichtmasse 27 strömt unter der Wirkung des Drucks durch die Längsnut 8' und sorgt so für eine zuverlässige zusätzliche Abdichtung. Es genügt selbstverständlich, wenn diese zusätzlichen Abdichtungsmaßnahmen nur auf derjenigen Seite des Wandteils vorgenommen werden, auf die Feuchtigkeit bzw. das Wasser einwirkt.

Wenn eine solche zusätzliche Abdichtung durch Einspritzen einer Dichtmasse 27 in die Nut 8' vorgenommen werden soll, empfiehlt es sich, den Querschnitt der Nut 8' etwas größer zu wählen als bei der anhand der Fig. 2 beschriebenen Ausführung. In diesem Fall beträgt die Breite b' zweckmäßigerweise etwa 3 mm, und die Höhe H' etwa 1,5 mm.

Es kann gegebenenfalls wünschenswert sein, eine besonders gute gegenseitige Verankerung der Glasbausteine mit Hilfe der Verbindungselemente zu erreichen. Eine Ausführungsform des neuen Glasbausteins, die diese Bedingungen erfüllt, ist in der Fig. 6 und 7 dargestellt. In diesem Fall weisen die auf den Umfangsflächen 5 angeordneten Befestigungsvorsprünge die Form von kreisringförmigen Hohlzylindern 32 auf. Die innere Wandfläche 33 ist leicht konisch ausgebildet, indem sich der Durchmesser nach außen etwas vergrößert. Die äußere Wandfläche 34 hat zylindrische Form. Durch radial verlaufende Schlitze 35 sind die Hohlzylinder in vier Segmente unterteilt, wodurch ihnen die erforderliche Elastizität gegeben wird. Zur Erhöhung der Elastizität trägt auch die Hohlkehle 36 am Fuß des Hohlzylinders 32 bei.

Die für die Aufnahme dieses Hohlzylinders 32 vorgesehene Vertiefung in der Umrahmung des benachbarten Glasbausteins hat dementsprechend die Gestalt eines Ringkanals 38. Die äußere Begrenzungsfläche 39 des Ringkanals ist zylindrisch ausgebildet. Die innere Begrenzungsfläche 40 des Ringkanals 38 hat eine leicht konische Form und bildet die Mantelfläche eines konusförmigen Körpers 41. Dieser Konus 41 dient als Spreizkonus für die Segmente des Hohlzylinders 32.

Die Glasbausteine werden mittels Hammerschlägen zusammengefügt. Bei diesem Vorgang werden die Segmente des Hohlzylinders 32 durch den Spreizkonus 41 auseinandergedrückt. Die Spreizung erreicht ihr größtes Ausmaß am Rand des Hohlzylinders 32. Infolgedessen erfolgt eine gewisse Verankerung der Hohlzylinderwand in der Wand 39 des Ringkanals in der Nähe der Basisfläche 42 des Ringkanals 38, so daß die Kraft an der aus Festigkeitsgründen günstigsten Stelle in die Umrahmung 3 eingeleitet wird.

Die Konizität des Konus 41 und der Hohlkegelmantelfläche 33 der Hülse 32 ist verhältnismäßig gering. Gute Ergebnisse werden erzielt, wenn der Neigungswinkel der Mantellinien des Konus 41 vier bis acht Grad, und vorzugsweise etwa fünf Grad beträgt. Unter diesen Bedingungen ist die Verbindung nach dem Zusammenfügen selbstsperrend, so daß ein ungewolltes Lösen der Verbindung nicht vorkommen kann.

Der Konus 41 innerhalb des Ringkanals 38 kann seinerseits auch als Hohlkonus ausgeführt werden, indem er lediglich als Ring ausgebildet wird. Dadurch läßt sich zum einen Material einsparen, und zum anderen kann man dadurch diesem Konus eine gewisse Elastizität verleihen, was im Hinblick auf eventuelle Fertigungstoleranzen von Vorteil sein kann.

Eine andere Methode, um den Zusammenhalt bzw. die Festigkeit eines aus erfindungsgemäßen Glasbausteinen zusammengesetzten Wandteils weiter zu erhöhen, ist in Fig. 8 dargestellt. Gemäß dieser Methode werden auf die Schmalseiten des Wandteils Lochleisten 44 aufgeklemmt. Die Lochleisten 44 können aus Metall oder Kunststoff bestehen, und an der Baustelle auf die erforderliche Länge geschnitten werden. Die Lochleisten 44 werden auf die Vorsprünge 10 aufgeschoben. Soweit die Glasbausteine auf dieser Seite keine Vorsprünge, sondern Vertiefungen 12 aufweisen, werden in diese Vertiefungen 12 Verbindungsstopfen 45 eingesetzt, die an diesen Stellen die Rolle der Vorsprünge übernehmen.

Bei der Montage des Wandteils beispielsweise in einer Rohbauöffnung wird zunächst eine Lochleiste 44' von einer der Breite des Wandteils entsprechenden Länge auf der Beton- oder Mauerwerksunterlage 46 befestigt, beispielsweise mit Hilfe von Dübeln. Sodann werden auf der Unterseite der untersten Glasbausteine in die Vertiefungen zylinderförmige Verbindungsstopfen 45 eingesetzt, und die unterste Reihe der Glasbausteine mit den Verbindungsvorsprüngen 10 bzw. den Verbindungsstopfen 45 auf der Lochleiste 44' befestigt. Nachdem das Wandteil in der gewünschten Größe zusammengesteckt ist, werden auch auf den seitlichen und auf der oberen Begrenzungsfläche des Wandteils in die Vertiefungen der Umrahmung Verbindungsstopfen 45 eingesetzt, und anschließend Lochleisten 44 über die Verbindungsvorsprünge 10 bzw. Verbindungsstopfen 45 geschoben. Die bis zur Maueröffnung verbleibenden Fugen werden dann in der üblichen Weise, beispielsweise durch Mörtel oder durch Ausspritzen mit einem Kunststoff oder Kunststoffschaum, geschlossen.

## Patentansprüche

1. Glasbaustein mit einer maßgenauen Umrahmung aus Kunststoff, die auf ihren Umfangsflächen mit Vorsprüngen und Vertiefungen zum paßgerechten Verlegen der Elemente versehen ist, dadurch gekennzeichnet, daß die Umfangsflächen der Umrahmung (3) einerseits mit dreidimensionalen, die gegenseitige Lage der Bauelemente in zwei räumlichen Richtungen festlegenden, eine feste Steckverbindung ermöglichenden Vorsprüngen (10) und Ausnehmungen (12), und andererseits entlang den Schmalseiten (13) mit tragenden Vorsprüngen (7) versehen sind, und daß die Umrahmung (3) aus einem Kunststoff mit geschlossener Oberfläche und einer Shore-D-Härte von 70 bis 85 besteht.

2. Glasbaustein nach Anspruch 1, dadurch gekennzeichnet, daß die die Steckverbindung ermöglichenden Vorsprünge (10) und Vertiefungen (12) die Form von flachen Kreiszylindern haben.

3. Glasbaustein nach Anspruch 1 und 2, dadurch gekennzeichnet, daß die entlang den Schmalseiten (13) der Umrahmung (3) angeordneten tragenden Vorsprünge (7) jeweils aus zwei leistenartigen Erhebungen bestehen, zwischen denen eine Nut (8) angeordnet ist.

4. Glasbaustein nach einem der Ansprüche 1 bis 3, dadurch gekennzeichnet, daß der Raum zwischen den Vorsprüngen (7) für die Einlage von Bewehrungsstäben (14) aus Flachprofilen mit Durchtrittsöffnungen (15) für die Steckvorsprünge (10) dient.

5. Glasbaustein nach einem oder mehreren der Ansprüche 1 bis 4, dadurch gekennzeichnet, daß die Umrahmung (3) aus Kunststoff im Bereich zwischen den tragenden Vorsprüngen (7) materialeinsparende Vertiefungen (16, 17) aufweist.

6. Glasbaustein nach einem oder mehreren der Ansprüche 1 bis 5, dadurch gekennzeichnet, daß die die Steckverbindung ermöglichenden Vorsprünge die Form von Hohlzylindern (18; 32) aufweisen.

7. Glasbaustein nach einem oder mehreren der Ansprüche 1 bis 6, dadurch gekennzeichnet, daß die Umrehmung (3) wenigstens auf zwei einander gegenüberliegenden Seiten einen in Längsrichtung verlaufenden Schlitz (19) zur Aufnahme eines die gegenseitige Verspannung der Glasbausteine bewirkenden Spanndrahtes (20) aufweist.

8. Glasbaustein nach einem oder mehreren der Ansprüche 1 bis 7, dadurch gekennzeichnet, daß die Umrahmung (3) aus einem harten Polyurethan-Integralschaumstoff mit geschäumtem Kern und ungeschäumter Deckschicht besteht.

9. Glasbaustein nach Anspruch 8, dadurch gekennzeichnet, daß der harte Polyurethan-Integralschaumstoff einen Biege-E-Modul von etwa 1050 Mpa, eine Druckfestigkeit (bei 10% Stauchung) von 12 Mpa, eine Shore-D-Härte von 79, und eine lineare Wärmedehnzahl von 90 m/m.K.106, jeweils bei einer formgeschäumten Rohdichte von 600 kg/m³, aufweist.

10. Glasbaustein nach einem oder mehreren der Ansprüche 1 bis 7, dadurch gekennzeichnet, daß die Umrahmung (3) aus einem thermoplastischen Kunststoff besteht.

11. Glasbaustein nach einem oder mehreren der Ansprüche 1 bis 10, dadurch gekennzeichnet, daß die mit der Umrahmung (3) verbundene Umfangsoberfläche (4) des Glaskörpers (1) durch Riffelung, Nörpelung oder Aufrauhung auf wenigstens etwa die doppelte Fläche vergrößert ist.

12. Glasbaustein nach einem oder mehreren der Ansprüche 1 bis 11, dadurch gekennzeichnet, daß zwischen der Umfangsfläche (4) des Glaskörpers (1) und der Kunststoff-Umrahmung (3) eine Haftvermittlerschicht zwischengeschaltet ist.

13. Glasbaustein nach einem oder mehreren der Ansprüche 1 bis 12, dadurch gekennzeichnet, daß die Vorsprünge auf den Stoßflächen als ringförmige Hohlzylinder (32), und die Vertiefungen in der Umrahmung als ringförmige, jeweils einen sich nach außen leicht verjüngenden Konus (41) umgebende Kanäle (38) ausgebildet sind, wobei der Konus im Zusammenwirken mit dem ringförmigen Hohlzylinder (32) diesen gegen die Außenwand (39) des den Konus (41) umgebenden Ringkanals (38) preßt.

14. Glasbaustein nach Anspruch 13, dadurch gekennzeichnet, daß die vorspringenden ringförmigen Hohlzylinder (32) mit in Richtung ihrer Achse verlaufenden Schlitzen (35) versehen sind.

15. Glasbaustein nach Anspruch 14, dadurch gekennzeichnet, daß die Schlitze (35) radial ausgerichtet sind.

16. Glasbaustein nach Ansprüchen 13 bis 15, dadurch gekennzeichnet, daß die Innenfläche (33) der ringförmigen Hohlzylinder (32) die Mantelfläche eines sich nach außen leicht erweiternden Hohlkegels ist.

17. Glasbaustein nach Ansprüchen 13 bis 16, dadurch gekennzeichnet, daß die ringförmigen Hohlzylinder (32), die ringförmigen Kanäle (38) und der Konus (41) jeweils einen kreisförmigen Querschnitt aufweisen.

18. Glasbaustein nach Ansprüchen 13 bis 17, dadurch gekennzeichnet, daß die Konizität (40) des Konus (41) und der Innenoberfläche (33) des ringförmigen Hohlzylinders (32) so gewählt ist, daß beim Zusammenwirken der miteinander in Eingriff stehenden Teile bzw. Flächen (40, 33) Selbsthemmung eintritt.

19. Verfahren zum Aufbau bzw. zur Montage eines Wandteils aus Glasbausteinen nach einem der Ansprüche 1 bis 18, dadurch gekennzeichnet, daß auf der Bauwerksunterlage (46) eine Lochleiste (44') befestigt, und auf dieser den Abstand der Glas-Bauelemente vorgebenden Lochleiste (44') die untersten Glas-Bauelemente mit Hilfe der Steckverbindungskörper (10, 45) befestigt werden (Fig. 8).

20. Verfahren zum Aufbau bzw. zur Montage eines Wandteils aus Glasbausteinen nach einem oder mehreren der Ansprüche 7 bis 19, dadurch gekennzeichnet, daß nach dem Aufstellen einer Reihe von Glasbausteinen in den Schlitz (19) ein durchgehender Spanndraht (20) eingelegt wird, der auf die äußeren Umfangsflächen der beiden äußeren Glasbausteine der Glasbausteinreihe angreift, und daß der Spanndraht durch geeignete Spannvorrichtungen (Schraubgewinde 24, Gewindemutter 22) unter Zugspannung gesetzt wird, wodurch die Glasbausteine gegeneinandergepreßt werden.

21. Verfahren zum Aufbau eines Wandteils aus Glasbausteinen nach einem der Ansprüche 1 bis 20, dadurch gekennzeichnet, daß nach der Montage des Wandteils in der Ebene der von den Vorsprüngen (7) gebildeten Stoßflächen zwischen zwei aneinandergrenzenden Glasbausteinen bis zu der Nut (8') reichende Löcher (26) gebohrt werden, und daß durch diese Löcher (26) hindurch in die Nut (8') eine dauerelastische Dichtmasse, beispielsweise auf Siliconbasis, eingespritzt wird.

22. Wandteil aus Glasbausteinen nach einem oder mehreren der Ansprüche 1 bis 19, dadurch gekennzeichnet, daß auf einer oder auf mehreren Schmalseiten des Wandteils die Glas- Bauelemente miteinander verbindende Lochleisten (44) angeordnet sind (Fig. 8).

23. Wandteil aus Glasbausteinen nach einem oder mehreren der Ansprüche 7 bis 19, dadurch gekennzeichnet, daß in die Schlitze (19) Spanndrähte (20) eingelegt sind, die auf die beiden äußeren Glasbausteine eine Glasbausteinreihe einwirken und die Glasbausteine der benachbarten Glasbausteinreihe gegeneinander verspannen.

## Claims

1 A glass component with a precision frame structure of plastic, whose peripheral surfaces are provided with projections and depressions for the precision laying of the elements, characterized in that the peripheral surfaces of the frame structure (3) are furnished on the one hand with three-dimensional projections (10) and depressions (12) which determine the mutual positions of the components in two different directions in space and make possible a strong male and female joint, and on the other hand with support projections (7) along the narrow sides (13), and in that the frame structure (3) is composed of a plastic with a non-porous surface and a shore D hardness of 70 to 85.

2 The glass component as claimed in claim 1 characterized in that the projections (10) and depressions (12) making possible a male and female connection have the form of low circular cylinders.

3 The glass component as claimed in claims 1 and 2 characterized in that the bearing projections (7) placed along the narrow sides (13) of the frame structure (3) in each case are made up of two rail-like raised parts, between which there is a groove (8).

4 The glass component as claimed in any one of the claims 1 through 3 characterized in that the space between the projections (7) serves for the insertion of reinforcing rods (14) of sirip material with openings (15) therethrough for the male projections (10).

5 The glass component as claimed in any one or more of the claims 1 to 4 characterized in that the frame structure (3) of plastic has depressions (16 and 17) between the bearing projections (7) to economize in material.

6 The glass component as claimed in any one or more of the claims 1 to 5 characterized in that the projections making possible the male and female connections have the form of hollow cylinders (18; 32).

7 The glass component as claimed in any one or more of the claims 1 to 6 characterized in that on at least two opposite sides the frame structure (3) has a slot (19) extending in the longitudinal direction in order to receive a tensioning wire (20) for clamping the glass components together.

8 The glass component as claimed in any one or more of the claims 1 to 7 characterized in that the frame structure (3) is made of a hard polyurethane integral foam material with a foam core and an unfoamed skin.

9 The glass component as claimed in claim 8 characterized in that the hard polyurethane integral foam material has a modulus of flexure of approximately 1050 MPa, compressive strength (at 10 % compression) of 12 MPa, a shore D hardness of 79 and a linear thermal expansion of 90 m/m. K/10⁶ respectively applying for a mold foamed bulk density of 600 kg/cu. m.

10 The glass component as claimed in any one or more of the preceding claims 1 through 7 characterized in that the frame structure (3) consists of a thermoplast.

11 The glass component as claimed in any one or more the claims 1 to 10 characterized in that the peripheral surface (4) joined to the frame structure (3), of the glass body (1) is at least approximately doubled in size by grooving or serrating or by roughening.

12 The glass component as claimed in any one or more of the claims 1 through 11 characterized in that between the peripheral surface (4) of the glass member (1) and the plastic frame (3) there is an interposed adhesion promoting layer.

13 The glass component as claimed in any one or more of the claims 1 through 12 characterized in that the projections on the abutment faces are in the form of annular hollow cylinders (32) and the depressions in the frame structure are in the form of annular channels (38) each surrounding a cone (41) which tapers gently outwards, and the cone cooperaiing with the annular hollow cylinder (32) presses the same against the outer wall (39) of the annular channel (38) surrounding the cone (41).

14 The glass component as claimed in claim 13 characterized in that the projecting annular hollow cylinders (32) are provided with slots (35) extending in the directions of their axes.

15 The glass component as claimed in claim 14 characterized in that the slots (35) are radially aligned.

16 The glass component as claimed in claims 13 to 15 characterized in that the inner surface (33) of the annular hollow cylinders (32) is the outer face of a hollow cone gently widening in an outward direction.

17 The glass component as claimed in claims 13 io 16 characterized in that the annular hollow cylinder (32), the annular channels (38) and the cone (41) each have a circular cross section.

18 The glass component as claimed in any one of the claims 18 through 17 characterized in thai the degree of conicity (40) of the cone (41) and the inner surface (33) of the annular hollow cylinder (32) is so selected that on cooperation of the parts or surfaces (40 and 33) there is a self- locking effect.

19 A method of erecting or assembling a wall section using glass components as claimed in one of the claims 1 through 18 characterized in that a perforated rail (44') is attached to the base (46) of the structure to be erected and on such rail (44') fixing the spacing of the glass components the lowermost glass components are fixed with the aid of the male and female connecting structures (10 and 45, figure 8).

20 A method for erecting or assembling a wall section of glass components as claimed in any one or more of the claims 7 through 19 characterized in that after the putting up of a row of glass components in the slot (19) a continuous tensioning wire (20) is put in position, which engages the outer peripheral faces of the two outer glass components of the row of glass components and in that the tensioning wire is placed under a tension force by the application of suitable tensioning means (screw thread 24 and threaded nut 22) so that ihe glass components are pressed againsi each other.

21 A method for erecting a wall part using glass components in accordance with any one of the claims 1 through 20 characterized in that after the assembly of the wall part holes (20) are bored in the plane of the abutting faces formed by the projections (7) between two consecutive glass components as far as the groove (8') and in that a permanently elastic sealant, as for instance one based on silicons, is injected into this groove (8') through the holes (26).

22 A wall part of glass components in accordance with one or more of the claims 1 through 19 characterized in that perforated battens (44) are placed on one or more narrow sides of the wall part to connect the glass components together (figure 8).

23 A wall part of glass components in accordance with any one or more of the claims 7 through 19 characterized in that tensioning wires (20) are placed in the slots (19), which act on the two outer glass components of a row of glass components and clamp together the glass components of the adjacent row of glass components.

## Revendications

1.- Bloc de verre pourvu d'un encadrement de dimensions précises en matière plastique qui, sur ses faces périphériques, présente des saillies et des creux permettant une pose ajustée avec précision des éléments, caractérisé en ce que les surfaces périphériques de l'encadrement (3) sont pourvues d'une part de saillies (10) et d'évidements (12) tridimensionnels fixant la position réciproque des éléments de construction dans deux directions spatiales et permettant un emboîtement solide et, d'autre part, le long des côtés étroits (13), de saillies porteuses (7), et l'encadrement (3) est fait d'une matière plastique à surface fermée d'une dureté Shore D de 70 à 85.

2.- Bloc de verre suivant la revendication 1, caractérisé en ce que les saillies (10) et les creux (12) qui permettent l'emboîtement ont la forme de cylindres circulaires de faible hauteur.

3.- Bloc de verre suivant les revendications 1 et 2, caractérisé en ce que les saillies porteuses (7) disposées le long des côtés étroits (13) de l'encadrement (3) sont chacune formées de deux nervures en forme de languettes entre lesquelles est prévue une rainure (8).

4.- Bloc de verre suivant l'une quelconque des revendications 1 à 3, caractérisé en ce que l'espace prévu entre les saillies (7) est destiné à l'insertion de bandes d'armature (14) faites de profilés plats présentant des perforations (15) livrant passage aux saillies d'assemblage (10).

5.- Bloc de verre suivant l'une quelconque des revendications 1 à 4, caractérisé en ce que l'encadrement (3) en matière plastique présente, dans la zone située entre les saillies porteuses (7), des évidements (16, 17) économisant de la matière.

6.- Bloc de verre suivant l'une quelconque des revendications 1 à 5, caractérisé en ce que les saillies qui rendent possible l'assemblage à enfichage ou à emboîtement ont la forme de cylindres creux (18, 32).

7.- Bloc de verre suivant l'une quelconque des revendications 1 à 6, caractérisé en ce que l'encadrement (3) présente au moins sur deux côtés opposés l'un à l'autre, une fente (19) qui s'étend dans le sens longitudinal et qui est destinée à recevoir un fil de tension (20) assurant le serrage des blocs de verre les uns contre les autres.

8.- Bloc de verre suivant l'une quelconque des revendications 1 à 7, caractérisé en ce que l'encadrement (3) est fait d'une matière expansée à peau integrée en Polyuréthanne dur à noyau expansé et à couche de recouvrement non expansée.

9.- Bloc de verre suivant la revendication 8, caractérisé en ce que la matière expansée à peau intégrée en polyuréthanne dur présente un coefficient d'élasticité en flexion d'environ 1050 MPa, une résistance à la compression (dans le cas d'un écrasement de 10%) de 12 MPa, une dureté Shore D de 79 et un coefficient de dilatation thermique linéaire de 90 mfm.K.10⁶, chaque fois pour une masse volumique apparente à l'état expansé dans un moule de 800 kg/m³.

10.- Bloc de verre suivant l'une quelconque des revendications 1 à 7, caractérisé en ce que l'encadrement (3) est fait d'une matière thermoplastique.

11.- Bloc de verre suivant l'une quelconque des revendications 1 à 10, caractérisé en ce que la surface périphérique (4) du corps de verre (1) liée à l'encadrement (3) est agrandie au moins à peu jusqu'au double par des stries, des irrégularités ou des rugosités quelconques.

12.- Bloc de verre suivant l'une quelconque des revendications 1 à 11, caractérisé en ce qu'entre la surface périphérique (4) du bloc (1) et l'encadrement en matière plastique (3) est intercalée une couche de matière adhésive.

13.- Bloc de verre suivant l'une quelconque des revendications 1 à 12, caractérisé en ce que les saillies prévues sur les surfaces d'about ont la forme de cylindres creux annulaires (32) et les creux prévus dans l'encadrement ont la forme de canaux annulaires (38) entourant chaque fois un cône (41) qui va en se rétrécissant légérement vers l'extérieur, le cône, en coopérant avec le cylindre creux annulaire (32), pressant ce cylindre contre la paroi externe (39) du canal annulaire (38) entourant le cône (41).

14.- Bloc de verre suivant la revendication 13, caractérisé en ce que les cylindres creux annulaires saillants (32) sont pourvus de fentes (35) qui s'étendent dans le sens de leur axe.

15.- Bloc de verre suivant la revendication 14, caractérisé en ce que les fentes (35) sont orientées radialement.

16.- Bloc de verre suivant les revendications 13 à 15, caractérisé en ce que la surface interne (33) du cylindre creux annulaire (32) est la surface periphérique d'un cône creux qui va en s'élargissant légérement vers l'extérieur.

17.- Bloc de verre suivant les revendications 13 à 16, caractérisé en ce que les cylindres creux annulaires (32), les canaux annulaires (38) et le cône (41) présentent chacun une section transversale circulaire.

18.- Bloc de verre suivant l'une quelconque des revendications 13 à 17, caractérisé en ce que la conicité (40) du cône (41) et la surface interne (33) du cylindre creux annulaire (32) sont sélectionnées de telle sorte que, lorsque les pièces ou les surfaces en prise (40, 33) coopèrent l'une avec l'autre, un autocoincement se produit.

19.- Procédé de construction ou de montage d'une partie de paroi faite de blocs de verre suivant l'une quelconque des revendications 1 à 18, caractérisé en ce qu'on fixe une latte à trous (44') sur la base en maçonnerie (46) et sur cette latte à trous (44') déterminant la distance des éléments de construction en verre, on fixe (Fig. 8) les éléments de construction en verre inférieurs à l'aide des organes d'assemblage à enficher (10, 45).

20.- Procédé de construction ou de montage d'une partie de paroi faite de blocs de verre suivant l'une quelconque des revendications 7 à 19, caractérisé en ce qu'après avoir installé une rangée de blocs de verre, on introduit dans la fente (19), un fil de tension (20) continu qui attaque les faces péripheriques externes des deux blocs de verre extérieurs de la rangée de blocs de verre, et on place les fils de tension en traction au moyen de dispositifs de serrage adéquats (pas de vis 24, écrou 22) de telle sorte que les blocs de verre soient pressés les uns contre les autres.

21.- Procédé de construction d'une partie de paroi en blocs de verre suivant l'une quelconque des revendications 1 à 20, caractérisé en ce qu'après le montage de la partie de paroi, on fore dans le plan des faces d'about formées par les saillies (7), entre deux blocs de verre adjacents, des canaux (26) allant jusqu'à la rainure (8') et par ces canaux (26), on injecte dans la rainure (8'), une matière d'étanchéité qui reste élastique, par exemple une matière à base de silicone.

22.- Partie de paroi en blocs de verre suivant l'une quelconque des revendications 1 à 19, caractérisée en ce que des lattes à trous (44) qui relient les éléments de construction en verre l'un à l'autre sont disposées sur un ou plusieurs des côtés-étroits de la partie de paroi (Fig. 8).

23.- Partie de paroi faite de blocs de verre suivant l'une quelconque des revendications 7 à 19, caractérisée en ce que des fils de tension (20) sont insérés dans les fentes (19), ces fils agissant sur les deux blocs de verre extérieurs d'une rangée et serrant les uns contre les autres les blocs de verre des rangées voisines.
